# EUROPÄISCHE PATENTSCHRIFT

(11) **EP 2 787 168 B1**
(45) Veröffentlichungstag und Bekanntmachung des Hinweises auf die Patenterteilung: **06.01.2016**
(21) Anmeldenummer: 14002196.5
(22) Anmeldetag: 10.03.2005
(51) Int. Cl.: F01D 5/02, F01D 5/04, F01D 25/12

(54) **Rotor einer Strömungsmaschine mit einer Hohlwelle**
Rotor for a turbomachine with hollow shaft
Rotor pour une turbomachine avec un arbre creux

(30) Priorität: 17.03.2004 EP 04006393
(43) Veröffentlichungstag der Anmeldung: 08.10.2014
(62) Teilanmeldung aus: 05715935.2
(73) Patentinhaber: Siemens Aktiengesellschaft, 80333 München (DE)
(72) Erfinder: Hoell, Harald, 63607 Wächtersbach (DE)

(56) Entgegenhaltungen:
- DE-B- 1 023 933
- GB-A- 661 078
- GB-A- 836 920

## Beschreibung

Die Erfindung betrifft einen Rotor für eine Strömungsmaschine, mit einer zu seiner Drehachse koaxial angeordneten Hohlwelle, welche sich beidseitig stirnseitig an zwei axial gegenüberliegenden Abschnitten des Rotors abstützt, einen inneren zentralen Hohlraum umschließt und in Axialrichtung des Rotors aus mehreren aneinander liegenden Ringen gebildet ist, so dass die aneinander liegenden und an den Abschnitten anliegenden Ringe den Hohlraum nach außen begrenzen. Ferner betrifft die Erfindung eine Strömungsmaschine mit solch einem Rotor.

Gasturbinen und deren Arbeitsweisen sind allgemein bekannt. Hierzu zeigt die FIG 4 eine Gasturbine 1, welche, entlang eines um eine Drehachse 2 drehgelagerten Rotors 3 angeordnet einen Verdichter 5, eine Brennkammer 6 und eine Turbineneinheit 11 aufweist. In dem Verdichter 5 sowie auch in der Turbineneinheit 11 sind Leitschaufeln 12, 35 am Gehäuse und Laufschaufeln 15, 37 am Rotor 3 jeweils unter Bildung von Schaufelkränzen 17, 19, 36, 38 befestigt. Ein Leitschaufelkranz 19, 36 bildet mit dem Laufschaufelkranz 17, 38 eine Verdichterstufe 21 bzw. eine Turbinenstufe 34, wobei mehrere Stufen hintereinander geschaltet sind. Die Laufschaufeln 15 eines Kranzes 17, 38 sind am Rotor 3 mittels einer ringförmigen, zentral gelochten Scheibe 26, 39 befestigt. Durch die zentrale Öffnung erstreckt sich in Axialrichtung ein zentraler Zuganker 7, der die Turbinenscheiben 39 und Verdichterscheiben 26 miteinander verspannt. Ferner ist, zur Überbrückung der von der Brennkammer 6 hervorgerufenen Distanz, zwischen Verdichter 5 und Turbineneinheit 11 zwischen der Verdichterscheibe 26 der letzten Verdichterstufe 21 und der Turbinenscheibe 39 der ersten Turbinenstufe 34 eine Hohlwelle 13 angeordnet.

Beim Betrieb der Gasturbine 1 saugt der Verdichter 5 Umgebungsluft an und verdichtet diese. Die verdichtete Luft wird mit einem Brennstoff vermischt und der Brennkammer 6 zugeführt, in der das Gemisch zu einem heißen Arbeitsmedium M verbrannt wird. Letzteres strömt aus der Brennkammer 6 in die Turbineneinheit 11 und treibt mittels der Laufschaufeln 15 den Rotor 3 der Gasturbine 1 an, welcher den Verdichter 5 und eine Arbeitsmaschine, zum Beispiel einen Generator antreibt.

Das auf die Laufschaufeln der Turbineneinheit wirkende und von dem Arbeitsmedium erzeugte Drehmoment wird an den Generator als Nutzenergie und an den Verdichter als Antriebsenergie zum Verdichten der Umgebungsluft weitergegeben. Daher muss die Hohlwelle die für das Verdichten der Umgebungsluft im Verdichter erforderliche Antriebsenergie von der Turbinenscheibe der ersten Turbinenstufe an die Verdichterscheibe der letzten Verdichterstufe übertragen.

Diese Anordnung innerhalb der Gasturbine bedingt, dass die Hohlwelle besonders hohen mechanischen Belastungen ausgesetzt ist. Diese Belastungen können zu Kriechverformungen und zu Defekten führen, was dann zu einer Reduzierung der Lebensdauer des Rotors führt.

Ferner liegt radial benachbart zur Hohlwelle die Brennkammer der Gasturbine, welche diesen axialen Bereich des Rotors beim Betrieb unzulässig erwärmen kann. Somit können auch thermische Belastungen auftreten, welche die Festigkeit wie auch Steifigkeit der Hohlwelle schwächen können, so dass die auftretende mechanische Belastung eine vorzeitige Ermüdung des Materials der Hohlwelle hervorrufen kann.

Zudem ist aus der GB 836,920 ein Rotor für einen Verdichter bekannt, der aus mehreren axial aneinander liegenden, verspannten Verdichterscheiben gebildet wird. Die Verdichterscheiben weisen eine zentrale Öffnung auf, die eine Hohlwelle formen.

Ferner zeigt die GB 661,078 eine Hohlwelle für einen Gasturbinenrotor, der aus zwei aneinander liegenden Rohrstücken radial innerhalb der Brennkammer gebildet ist.

Die Aufgabe der Erfindung ist es, einen Rotor für eine Strömungsmaschine anzugeben, der eine höhere Lebensdauer und eine geringere Anfälligkeit gegenüber mechanischen Defekten aufweist. Ferner ist es Aufgabe der Erfindung, hierzu eine Strömungsmaschine anzugeben.

Die auf den Rotor gerichtete Aufgabe wird durch die Merkmale des Anspruchs 1 gelöst. Vorteilhafte Weiterbildungen sind in den Unteransprüchen angegeben.

Betreffend den Rotor sieht die Erfindung bei dem eingangs genannten Rotor vor, dass der eine der beiden Abschnitte des Rotors durch eine Verdichterscheibe und der andere Abschnitt durch eine Turbinenscheibe gebildet ist und der Rotor zumindest einen parallel zur Drehachse verlaufenden Zuganker aufweist, welcher zum Verspannen der Scheiben und der Ringe sich durch diese erstreckt, wobei jeder Ring im Querschnitt I-förmig ausgebildet ist, wobei der Steg der I-Form in Radialrichtung des Rotors verläuft.

Die Erfindung geht von der Überlegung aus, dass die sowohl mechanisch als auch thermisch hoch belastete Hohlwelle im Bereich der Brennkammer durch mehrere aneinander liegende und in Axialrichtung vergleichsweise kurze Ringe ersetzt wird. Durch diese grundlegende konstruktive Umgestaltung lassen sich die mechanischen Beanspruchungen erheblich reduzieren. In dem Bereich der Ringe mit hohen Materialtemperaturen, die aufgrund der radial weiter außen angeordneten Brennkammer entstehen, werden die Spannungen und die daraus möglicherweise resultierenden Kriechverformungen verringert. Dadurch wird die Lebensdauer jedes Ringes vergrößert.

Bisher wurde die Hohlwelle durch Übertragung der vom Verdichter benötigten Energie über ihre axiale Länge besonders auf Torsion beansprucht. Mittels der Erfindung ist die axiale Länge eines Ringes gegenüber den bisherigen Baulängen der Hohlwelle stark verkürzt, so dass jeder Ring wesentlich geringer auf Torsion beansprucht wird. Daher werden mit der Erfindung die mechanischen Belastungen weiter verringert.

Da einer der beiden Abschnitte ist als eine Verdichterscheibe und die andere als Turbinenscheibe ausgebildet, wird die zum Verdichten der angesaugten Umgebungsluft am Verdichter erforderliche Leistung verlustfrei von der Turbineneinheit zum Verdichter mittels der dazwischen angeordneten Ringe übertragen.

Des Weiteren bewirken die Ringe mit ihren in Radialrichtung sich erstreckenden Stegen durch einen zwischengeschalteten weiteren Hohlraum eine bessere thermische Isolation des zentralen Hohlraums gegenüber einem radial weiter außen liegenden Außenbereich, so dass kältere Luft im Hohlraum an den Oberflächen des Bauteils ansteht. Folglich werden die Bereiche mit besonders hohen mechanischen Belastungen beim Betrieb der Strömungsmaschine unterhalb einer für das Kriechen erforderlichen Übergangstemperatur (Aktivierungsenergie) betrieben, so dass besonders an dieser Stelle Kriechverformungen vermieden werden können. Es wird also die thermische Belastung der Ringe weiter reduziert, welches eine höhere mechanische Belastung ermöglicht.

Zudem ermöglicht der I-förmige Querschnitt der Ringe eine besonders steife, leichte und mechanisch belastbare Ausgestaltung des Rings.

Darüber hinaus kann dem allgemeinen Bestreben zur Minderung der Herstellungskosten Rechnung getragen werden, da aufgrund der geringeren Beanspruchung ein preiswerterer Werkstoff, beispielsweise 26NiCrMo26145mod für die Ringe eingesetzt werden kann, verglichen mit dem Werkstoff für eine einstückige Hohlwelle aus dem Stand der Technik.

Gemäß einer Weiterbildung der Erfindung weist der Rotor zumindest einen parallel zur Drehachse verlaufenden Zuganker auf. Die Abschnitte des Rotors werden jeweils durch eine Scheibe gebildet, wobei der zumindest eine Zuganker zum Verspannen der Scheiben und der Ringe sich durch diese erstreckt. Dieser komponentenartige Aufbau des Rotors ermöglicht im unwahrscheinlichen Falle eines Defektes am Ring oder an einer Scheibe das Ersetzen des betroffenen Bauteils.

In einer besonders vorteilhaften Weiterbildung der Erfindung erstreckt der Zuganker sich zentral durch die Scheiben und durch die Ringe. Somit kann der zu der Drehachse zentrisch angeordnete Zuganker die gestapelten Ringe und Scheiben des Verdichters und der Turbineneinheit verspannen und gleichzeitig zum axialen und radialen Lagern des Rotors verwendet werden.

Im Rahmen einer vorteilhaften Weiterbildung weist der Rotor mehrere zur Drehachse beabstandete Zuganker auf, die sich durch die Scheiben und die Ringe erstrecken. Die Anwendung der mehrstückig ausgebildeten Hohlwelle ist somit auch auf Rotoren anwendbar, welche die Verspannung mit mehreren Zugankern vorsieht.

Gemäß einer besonders bevorzugten Weiterbildung weist jeder Ring und jeder Abschnitt formschlüssige Mittel zur Übertragung des Drehmoments des Rotors von einem der beiden Abschnitte zum gegenüberliegenden Abschnitt auf. Eine als Schlupf bekannte verlustbehaftete Relativbewegung in Umfangsrichtung zwischen den unmittelbar benachbarten Ringen bzw. zwischen einem Ring und einem Abschnitt kann somit wirksam vermieden werden.

Zweckmäßigerweise sind die Mittel zur Übertragung des Drehmoments an den Stirnseiten des Rings und an denen der Abschnitte als Stirnverzahnung nach Art einer Hirthverzahnung ausgebildet. Diese formschlüssige Verzahnung ermöglicht einen schlupffreien Betrieb des Rotors.

In einer besonders vorteilhaften Ausgestaltung ist an jedem Ende des Stegs jeweils ein sich in Axialrichtung erstreckender Flansch angeordnet, so dass zwischen zwei benachbarten Ringen und zwischen deren radial inneren Flanschen und deren radial äußeren Flanschen ein weiterer Hohlraum gebildet ist. Dies ermöglicht eine räumliche Trennung eines im Bereich der Brennkammer radial außen liegenden und vergleichsweise heißen Außenbereichs von einem von den Ringen eingeschlossenen zentralen Hohlraum. Der Wärmeeintrag aus dem Außenbereich in die Ringe, insbesondere in die radial inneren Flansche der Ringe, kann verringert werden, da der weitere Hohlraum den zentralen Hohlraum gegenüber dem Außenbereich isoliert, so dass kältere Luft im Hohlraum an den Oberflächen des Bauteils ansteht.

Unabhängig davon, ob der weitere Hohlraum als nicht durchströmter Isolierraum oder zur Führung eines weiteren Kühlfluids genutzt wird, können zumindest teilweise die weiteren Hohlräume über in den Stegen befindlichen Pasagen miteinander in Strömungsverbindung stehen. Entweder führt die Verbindungen zwischen zwei benachbarten weiteren Hohlräumen zu einer schnelleren und gleichmäßigeren Isolierwirkung, oder sie dienen als Verbindungskanäle für das Kühlmedium, wenn dieses in Form von Verdichterluft verdichterseitig in den weiteren Hohlraum zuführbar und turbinenseitig entnehmbar ist. Dabei kann im Verdichter die Verdichterluft sowohl durch im Rotor angeordnete Entnahmeöffnungen erfolgen oder hinter dem Verdichter durch eine geeignete Vorrichtung.

Diese Ausgestaltungen führen jeweils zu einer Temperatursenkung des Ringmaterials, so dass schädliche Kriechverformungen vermieden werden.

Ferner ist der Hohlraum in Axialrichtung von einem Kühlmedium durchströmbar. Dabei weisen die Ringe und die Abschnitte zum Abdichten des Hohlraums labyrinthartige Dichtmittel auf. Da die Ringe gegeneinander und gegenüber den Abschnitten den Hohlraum nach außen abdichten, kann die Kühlluft vom Verdichter durch den Hohlraum zur Turbineneinheit verlustfrei geleitet werden, ohne dass Leckagen auftreten. Die Dichtmittel können dabei an den Flanschen der Ringe vorgesehen sein, an denen keine Mittel zur Übertragung des Drehmoments vorgesehen sind. Somit kann ein Flansch des Rings in seiner radialen Materialstärke vergleichsweise breit ausgelegt sein, der dann das Drehmoment überträgt, und der andere Flansch vergleichsweise schmal ausgelegt sein, der dann lediglich zum Abdichten des Hohlraums nach außen hin und zur Bildung der weiteren Hohlraums dient.

Darüber hinaus kühlt die Kühlluft die Ringe, so dass sich die mittlere Bauteiltemperatur verringert.

Die Erfindung führt zur Lösung der auf eine eingangs genannte Strömungsmaschine gerichteten Aufgabe an, dass der Rotor nach einem der Ansprüche 1 bis 11 ausgebildet ist.

Besonders vorteilhaft ist die Weiterbildung, bei der die Strömungsmaschine als Gasturbine ausgebildet ist und bei der die Gasturbine entlang des Rotors aufeinander folgend einen Verdichter, zumindest eine Brennkammer und eine Turbineneinheit aufweist, wobei einer der beiden Abschnitte durch eine im Verdichter angeordnete Verdichterscheibe und der andere Abschnitt durch eine in der Turbineneinheit angeordnete Turbinenscheibe gebildet ist.

Ferner gelten die für den Rotor beschriebenen Vorteile sinngemäß auch für die Strömungsmaschine.

Die Erfindung wird anhand einer Zeichnung erläutert. Es zeigt:
- FIG 1: einen Rotor einer Gasturbine mit einem zentralen Zuganker in einem Längsschnitt im Bereich zwischen Verdichter und Turbineneinheit,
- FIG 2: einen Rotor einer Gasturbine mit mehreren Zugankern in einem Längsschnitt im Bereich zwischen Verdichter und Turbineneinheit,
- FIG 3: einen alternativ ausgestalteten Rotor einer Gasturbine mit einem zentralen Zuganker in einem Längsschnitt im Bereich zwischen Verdichter und Turbineneinheit und
- FIG 4: eine Gasturbine nach dem Stand der Technik in einem Längsteilschnitt.

Eine gemäß dem vorab beschriebenen Stand der Technik ausgebildete Gasturbine 1 zeigt FIG 4.

FIG 1 zeigt einen Rotor 3 einer Gasturbine 1 mit einem zentralen Zuganker 7 in einem Längsschnitt im Bereich zwischen Verdichter 5 und Turbineneinheit 11. Von dem Verdichter 5 ist ein Strömungskanal 23 mit lediglich der letzten Verdichterstufe 21 dargestellt. Entlang des um die Drehachse 2 drehbaren Rotors 3 folgt einem Verdichterausgang 25 ein Diffusor 27 und eine Brennkammer 29. Letztere weist einen Verbrennungsraum 31 auf, der in einen Heißgaskanal 33 einer Turbineneinheit 11 mündet.

Im Strömungskanal 23 des Verdichters 5 sind in Kränzen 19 drehfeste Leitschaufeln 12 befestigt. Diesen sind Laufschaufeln 15 vorgeschaltet, welche am Rotor 3 mittels einer Verdichterscheibe 26 montiert sind.

Der Heißgaskanal 33 weist Leitschaufeln 35 und weiter stromabwärts Laufschaufeln 37 auf. Die feststehenden Leitschaufeln 35 sind mit dem Gehäuse der Gasturbine 1 verbunden, wohingegen die Laufschaufeln 37 an einer Turbinenscheibe 39 befestigt sind.

Der Rotor 3 weist zwischen der Verdichterscheibe 26 und der Turbinenscheibe 39 anstelle der aus dem Stand der Technik bekannten einstückigen Hohlwelle drei axial aufeinander folgende Ringe 43 auf. Dabei ist jeder Ring 43 im Querschnitt I-förmig, so dass zwei in Axialrichtung des Zugankers 7 erstreckende Flansche 45, 46 über einen in Radialrichtung verlaufenden Steg 47 miteinander verbunden sind.

Zwischen dem Außenumfang des zentralen Zugankers 7 und einer von den radial inneren Flanschen 46 gebildeten, inneren Oberfläche 49 ist ein sich in Axialrichtung erstreckender zentraler Hohlraum 51 geformt, welcher zur Führung eines Kühlfluids, beispielsweise Verdichterluft, geeignet ist. Bei der in FIG 1 gezeigten Ausgestaltung des Rotors 3 mit einem zentralen Zuganker 7 ist der Hohlraum 51 in Querschnitt ringförmig.

An den Stirnseiten 55 der radial außenliegenden Flansche 45 ist die Hirthverzahnung angeordnet, mit welcher das Drehmoment des Rotors 3 von der Turbinenscheibe 39 über die Ringe 43 an die Verdichterscheibe 26 weitergegeben wird. Dazu weisen die Stirnseiten 57 der Turbinenscheibe 39 und der Verdichterscheibe 26 ebenfalls die Hirthverzahnung auf.

Die radial innenliegenden Flansche 46 der Ringe 43 weisen an ihren Stirnseiten 59 labyrinthartige Dichtungen 62 auf, welche den Hohlraum 51 gegen den außenliegenden Bereich 61 abdichten.

Da die außen liegenden Flansche 45 das Drehmoment von einer Stirnseite 55 zur ihrer gegenüberliegenden Stirnseite 55 durchreichen, weisen die äußeren Flansche 45 in Radialrichtung eine größere Breite auf als die inneren Flansche 46, welche lediglich die Dichtungen 62 tragen.

Beim Betrieb der Gasturbine 1 wird Luft vom Verdichter 5 im Strömungskanal 23 des Verdichters 5 verdichtet, wobei ein Anteil der verdichteten Luft als Kühlluft durch Scheibenbohrungen 24 entnommen und gemäß den Pfeilen 63 entlang des Zugankers 7 vom verdichterseitigen Ende des Hohlraums 51 zum turbinenseitigen Ende geführt wird. In der Turbinenscheibe 39 vom inneren Durchmesser bis zum äußeren Durchmesser befindliche Scheibenbohrungen 24 führen die Kühlluft zu den Laufschaufeln 37 der ersten Turbinenstufe 34. Die Kühlluft kühlt die Laufschaufeln 37 und entweicht anschließend in den Heißgaskanal 33.

Die zwischen Zuganker 7 und Scheiben 26, 39 vorgesehenen Labyrinthdichtungen 65 und die Dichtungen 62 verhindern ein Entweichen der Kühlluft aus dem Hohlraum 51.

FIG 2 zeigt einen Rotor 3 einer Gasturbine 1 mit mehreren Zugankern 8 in einem Längsschnitt im Bereich zwischen Verdichter 5 und Turbineneinheit 11.

Wie FIG 1 zeigt FIG 2 den Verdichter 5, die Brennkammer 6, die Turbineneinheit 11 und den aus Verdichterscheiben 26, Turbinenscheiben 39 und Ringen 43 zusammengebauten Rotor 3. Anstelle des in FIG 1 gezeigten zentralen Zugankers 7 ist in FIG 2 einer von mehreren zur Drehachse 2 beabstandeten dezentralen Zugankern 8 gezeigt. Der dezentrale Zuganker 8 ist dabei derart zur Drehachse 2 beabstandet, dass die Stege 47 der Ringe 43 von ihm durchdrungen werden. Alternativ dazu könnte auch der Abstand so gewählt werden, dass der Zuganker 8 die Flansche 45 der Ringe durchbohrt.

Im Abweichung zur FIG 1 zeigt FIG 3 einen mit einem zentralen Zuganker verspannten Rotor, in dem beispielsweise in einem radial äußeren Flansch 45 des verdichterseitig angeordneten Rings 43 Bohrungen 71 vorgesehen sein können, durch welche noch vergleichsweise kühle Verdichterendluft in einen zwischen den radial inneren und radial äußeren Flanschen 45, 46 geformten Hohlraum 66" einleitbar ist. Dies führt zu einer gleichmäßigeren und schnelleren Temperierung des Rotors 3, was zur positiven Beeinflussung des von Laufschaufeln und Führungsringen gebildeten Radialspalts genutzt werden kann.

Die in die den weiteren Hohlraum 66" einströmende Kühlluft wird durch in den Stegen 47 befindlichen Passagen 72 in Richtung der Turbineneinheit und weiter über Scheibenbohrungen 24 zu den Turbinenschaufeln 27 der ersten Turbinenstufe geführt, wo sie als Kühlluft eingesetzt werden kann.

Der zentrale Hohlraum 51 dient für diesen Fall als Versorgungskanal für Kühlluft für die Turbinenschaufeln 37 der zweiten Turbinenstufe 34.

Es kann optional ein Spalt 69 zwischen der Verdichterscheibe 26 und dem radial inneren Flansch 46 des an ihr anliegenden Rings 43 ermöglicht sein, um eine gezielte Zuführung von Kühlluft in einen von den Flanschen 45, 46 radial begrenzten weiteren Hohlraums 66' herbeizuführen.

## Patentansprüche

1. Rotor (3) für eine Strömungsmaschine,
mit einer zu seiner Drehachse koaxial angeordneten Hohlwelle , welche sich beidseitig stirnseitig an zwei axial gegenüberliegenden Abschnitten des Rotors (3) abstützt und einen inneren Hohlraum (51) umschließt und in Axialrichtung des Rotors (3) aus mehreren aneinander liegenden Ringen (43) gebildet ist, so dass die aneinander liegenden und an den Abschnitten anliegenden Ringe (43) den Hohlraum (51) nach außen begrenzen, wobei der eine der beiden Abschnitte des Rotors (3) durch eine Verdichterscheibe (26) und der andere Abschnitt durch eine Turbinenscheibe (39) gebildet ist und
der Rotor (3) zumindest einen parallel zur Drehachse verlaufenden Zuganker (7, 8) aufweist, welcher zum Verspannen der Scheiben (26, 39) und der Ringe (43) sich durch diese erstreckt,
**dadurch gekennzeichnet,**
**dass** jeder Ring (43) im Querschnitt I-förmig ausgebildet ist, wobei der Steg (47) der I-Form in Radialrichtung des Rotors (3) verläuft.

2. Rotor (3) nach Anspruch 1,
**dadurch gekennzeichnet,**
**dass** der Zuganker (7) sich zentral durch die Scheiben (26, 39) und die Ringe (43) erstreckt.

3. Rotor (3) nach Anspruch 2,
**dadurch gekennzeichnet,**
**dass** der Rotor (3) mehrere zur Drehachse beabstandete Zuganker (8) aufweist, die sich durch die Scheiben (26, 39) und die Ringe (43) erstrecken.

4. Rotor (3) nach Anspruch 1, 2 oder 3,
**dadurch gekennzeichnet,**
**dass** jeder Ring (43) und jeder Abschnitt formschlüssige Mittel zur Übertragung des Drehmoments des Rotors (3) von einem der beiden Abschnitte zum gegenüberliegenden Abschnitt aufweist.

5. Rotor (3) nach Anspruch 4,
**dadurch gekennzeichnet,**
**dass** die Mittel zur Übertragung des Drehmoments an den Stirnseiten (55) des Rings (43) und den der Abschnitte nach Art einer Hirthverzahnung ausgebildet sind.

6. Rotor (3) nach einem der Ansprüche 1 bis 5,
**dadurch gekennzeichnet,**
**dass** an jedem Ende des Stegs (47) jeweils ein sich in Axialrichtung erstreckender Flansch (45, 46) angeordnet, so dass zwischen zwei benachbarten Ringen (43) und zwischen deren radial inneren Flanschen (46) und deren radial äußeren Flanschen (45) ein weiterer Hohlraum (66) zur Führung eines Kühlfluids gebildet ist.

7. Rotor nach Anspruch 6,
**dadurch gekennzeichnet,**
**dass** zumindest teilweise die Hohlräume (66) über in den Stegen (47) befindlichen Passagen (72) miteinander in Strömungsverbindung stehen.

8. Rotor nach Anspruch 6 oder 7,
**dadurch gekennzeichnet,**
**dass** als Kühlfluid Verdichterluft in den weiteren Hohlraum (66) zuführbar ist und im Bereich der Turbinenstufe entnehmbar ist.

9. Rotor (3) nach einem der Ansprüche 1 bis 8,
**dadurch gekennzeichnet,**
**dass** die Ringe (43) an ihren gegenüberliegenden Flanschen (45) Bereiche aufweisen, an denen die Hirthverzahnung vorgesehen ist.

10. Rotor (3) nach einem der Ansprüche 1 bis 9,
**dadurch gekennzeichnet,**
**dass** der Hohlraum (51) in Axialrichtung von einem Kühlfluid durchströmbar ist und
**dass** die Ringe (43) und die Abschnitte zum Abdichten des Hohlraums(51) labyrinthartige Dichtmittel aufweisen.

11. Strömungsmaschine mit einem Rotor (3),
**dadurch gekennzeichnet,**
**dass** der Rotor (3) nach einem der Ansprüche 1 bis 10 ausgebildet ist.

12. Strömungsmaschine nach Anspruch 11,
**dadurch gekennzeichnet,**
**dass** die Strömungsmaschine als Gasturbine (1) ausgebildet ist.

13. Strömungsmaschine nach Anspruch 12,
**dadurch gekennzeichnet,**
**dass** die Gasturbine (1) entlang des Rotors (3) aufeinander folgend einen Verdichter (5), zumindest eine Brennkammer (6) und eine Turbineneinheit (11) aufweist.

## Claims

1. Rotor (3) for a turbo-engine,
with a hollow shaft installed coaxially to its rotational axis, which on both sides on the end face is supported on two axially oppositely disposed sections of the rotor (3) and encloses an inner cavity (51) and in the axial direction of the rotor (3) is formed from a plurality of abutting rings (43) so that the rings (43) reciprocally abutting and abutting upon the sections externally define the cavity (51),
wherein one of the two sections of the rotor (3) is formed by a compressor disk (26) and the other section is formed by a turbine disk (39) and the rotor (3) has at least one tension bolt (7,8) extending parallel to the rotational axis, which tension bolt (7,8) for the clamping of the disks (26,39) and the rings (43) extends through these,
**characterized in that**,
each ring (43) is constructed I-shaped in cross section, wherein the web (47) of the I-shape extends in the radial direction of the rotor (3).

2. Rotor (3) according to Claim 1,
**characterized in that**,
the tension bolt (7) extends centrally through the disks (26,39) and the rings (43).

3. Rotor (3) according to Claim 2,
**characterized in that**,
the rotor (3) has a plurality of tension bolts (8) spaced away from the rotational axis, which extend through the disks (26,39) and the rings (43).

4. Rotor (3) according to Claims 1, 2 or 3,
**characterized in that**,
each ring (43) and each section has positive-locking means for the transmission of the torque of the rotor (3) from one of the two sections to the oppositely disposed section.

5. Rotor (3) according to Claim 4,
**characterized in that**,
the means for the transmission of the torque to the end faces (55) of the ring (43) and to those of the sections are constructed in the fashion of a Hirth-type toothing.

6. Rotor (3) according to one of the Claims 1 to 5,
**characterized in that**,
a flange (45,46) extending in each case in the axial direction is installed on each end of the web (47) so that between two adjacent rings (43) and between their radially inner flanges (46) and their radially outer flanges (45) an additional cavity (66) for the guiding of a cooling fluid is formed.

7. Rotor according to Claim 6,
**characterized in that**,
the cavities (66) are at least partially in flow communication with one another by passages (72) located in the webs (47).

8. Rotor according to Claim 6 or 7,
**characterized in that**,
as cooling fluid compressor air is feedable into the additional cavity (66) and is extractable in the region of the turbine stage.

9. Rotor (3) according to one of the Claims 1 to 8,
**characterized in that**,
the rings (43) on their oppositely disposed flanges (45) have areas upon which the Hirth-type toothing is provided.

10. Rotor (3) according to one of the Claims 1 to 9,
**characterized in that**,
the cavity (51) in the axial direction is flow-washable by a cooling fluid and
the rings (43) and the sections have labyrinth-like sealing means for the sealing of the cavity (51).

11. Turbo-engine with a rotor (3),
**characterized in that**,
the rotor (3) is constructed according to one of the Claims 1 to 10.

12. Turbo-engine according to Claim 11,
**characterized in that**,
the turbo-engine is constructed as a gas turbine (1).

13. Turbo-engine according to Claim 12,
**characterized in that**,
the gas turbine (1) has in series along the rotor (3) a compressor (5), at least one combustion chamber (6) and a turbine unit (11).

## Revendications

1. Rotor ( 3 ) pour une turbomachine,
comprenant un arbre creux, qui est disposé coaxialement à son axe de rotation, qui s'appuie des deux côtés du côté frontal sur deux tronçons opposés axialement du rotor ( 3 ) et qui entoure un espace ( 51 ) creux intérieur et qui est formé dans la direction axiale du rotor ( 3 ) de plusieurs anneaux ( 43 ) s'appliquant les uns aux autres, de sorte que les anneaux ( 43 ), s'appliquant les uns aux autres et s'appliquant aux tronçons, délimitent vers l'extérieur l'espace ( 51 ) creux, l'un des deux tronçons du rotor ( 3 ) étant formé par un flasque ( 26 ) de compresseur et l'autre tronçon par un flasque ( 39 ) de turbine et le rotor ayant au moins un tirant ( 7, 8 ) qui s'étend parallèlement à l'axe de rotation et qui, pour le serrage des flasques ( 26, 39 ) et des anneaux ( 43 ), les traverse,
**caractérisé**
**en ce que** chaque anneau a une section transversale en forme de I, la hampe ( 47 ) de la forme en I s'étendant dans la direction radiale du rotor.

2. Rotor ( 3 ) suivant la revendication 1,
**caractérisé**
**en ce que** le tirant ( 7 ) traverse centralement les flasques ( 26, 39 ) et les anneaux ( 43 ).

3. Rotor ( 3 ) suivant la revendication 1, 2 ou 3,
**caractérisé**
**en ce que** le rotor ( 3 ) a plusieurs tirants ( 8 ) qui sont à distance de l'axe de rotation et qui passent à travers les flasques ( 26, 39 ) et les anneaux ( 43 ).

4. Rotor ( 3 ) suivant la revendication 1, 2 ou 3,
**caractérisé**
**en ce que** chaque anneau ( 43 ) et chaque tronçon a des moyens à complémentarité de forme pour la transmission du couple de rotation du rotor ( 3 ) de l'un des deux tronçons au tronçon opposé.

5. Rotor ( 3 ) suivant la revendication 4,
**caractérisé**
**en ce que** les moyens de transmission du couple de rotation sont constitués sur les côtés ( 55 ) frontaux de l'anneau ( 43 ) et ceux des tronçons à la manière d'une denture Hirth.

6. Rotor ( 3 ) suivant l'une des revendications 1 à 5,
**caractérisé**
**en ce qu'**à chaque extrémité de la hampe est disposé respectivement un rebord ( 45, 46 ) s'étendant dans la direction axiale de manière à former un autre espace ( 66 ) creux pour la conduite d'un fluide de refroidissement entre deux anneaux ( 43 ) voisins et entre leurs rebords ( 46 ) intérieurs radialement et leurs rebords ( 45 ) extérieurs radialement.

7. Rotor suivant la revendication 6,
**caractérisé**
**en ce que** les espaces ( 66 ) creux sont en liaison fluidique entre eux au moins en partie par des passages ( 72 ) se trouvant dans les hampes ( 47 ).

8. Rotor suivant la revendication 6 ou 7,
**caractérisé**
**en ce que** l'on peut envoyer comme fluide de refroidissement de l'air de compresseur dans l'autre espace ( 66 ) creux et on peut le retirer dans la région de l'étage de turbine.

9. Rotor ( 3 ) suivant l'une des revendications 1 à 8,
**caractérisé**
**en ce que** les anneaux ( 43 ) ont sur leurs rebords ( 45 ) opposés des régions où la denture Hirth est prévue.

10. Rotor ( 3 ) suivant l'une des revendications 1 à 9,
**caractérisé**
**en ce que** l'espace ( 51 ) creux peut être parcouru dans la direction axiale par un fluide de refroidissement et en ce que les anneaux ( 43 ) et les tronçons ont, pour rendre étanche l'espace ( 51 ) creux, des moyens d'étanchéité de type en labyrinthe.

11. Turbomachine ayant un rotor ( 3 ),
**caractérisée**
**en ce que** le rotor est constitué suivant l'une des revendications 1 à 10.

12. Turbomachine suivant la revendication 11,
**caractérisée**
**en ce que** la turbomachine est constituée en turbine ( 1 ) à gaz.

13. Turbomachine suivant la revendication 12,
**caractérisée**
**en ce que** la turbine ( 1 ) à gaz a, se succédant le long du rotor ( 3 ), un compresseur ( 5 ), au moins une chambre de combustion ( 6 ) et un groupe ( 11 ) turbine.
